# EUROPÄISCHE PATENTSCHRIFT

(11) **EP 0 722 707 B1**
(45) Veröffentlichungstag und Bekanntmachung des Hinweises auf die Patenterteilung: **10.07.2002**
(21) Anmeldenummer: 96100028.8
(22) Anmeldetag: 03.01.1996
(51) Int. Cl.: A61H 33/00

(54) **Steuerungseinrichtung für einen Whirlpool**
Control device for a whirlpool bath
Appareil de commande pour baignoires de balnéothérapie

(30) Priorität: 19.01.1995 DE 29500785 U
(43) Veröffentlichungstag der Anmeldung: 24.07.1996
(73) Patentinhaber: ALTURA LEIDEN HOLDING B.V., NL-6221 BL Maastricht (NL)
(72) Erfinder:
(74) Vertreter: Klose, Hans, Dipl.-Phys.

(56) Entgegenhaltungen:
- DE-A- 4 108 566
- DE-A- 4 108 719
- DE-B- 2 513 261
- PATENT ABSTRACTS OF JAPAN vol. 15, no. 246 (E-1081), 24.Juni 1991 & JP-A-03 077399 (MITSUBISHI ELECTRIC CORP)

## Beschreibung

Die Erfindung bezieht sich auf eine Steuerungseinrichtung für einen Whirlpool gemäß den im Oberbegriff des Anspruchs 1 angegebenen Merkmalen.

Aus der DE-A-41 08 566 ist eine derartige Steuerungseinrichtung bekannt, welche zur Steuerung der Wasser- und/oder Luft-Zufuhrdüsen einer Badewanne dienen, wobei ggfs. auch weitere Funktionen, wie Intensität einer Umwälzpumpe oder eine Unterwasserbeleuchtung gesteuert werden können. Diese Steuerungseinrichtung enthält eine in die Hand zu nehmendes als Fernsteuergerät ausgebildete Bedienungseinheit mit Tasten, welchem eine mit den zu steuernden Funktionselementen in Verbindung stehende stationäre Empfangsdiode zugeordnet ist. Für die Bedienungseinheit ist am Badewannenrand eine stationäre Geräteablage mit der Empfangsdiode vorgesehen, welche auf eine Diode der Bedienungseinheit ausgerichtet ist. Die stationäre Geräteablage ist dauerhaft auf dem Badewannenrand angeordnet und äußeren Einwirkungen ausgesetzt. Selbst bei Nichtbenutzung des Whirlpools besteht die Gefahr von Beschädigungen beispielsweise durch Handtücher, Bademäntel oder dergleichen, welche unachtsam auf die Steuerungseinrichtung gelegt und/oder von dieser entfernt werden. Bei Benutzung des Whirlpools kann die Bedienungseinheit aus der Hand gleiten und ins Wasser fallen, wodurch zusätzliche Sicherheitsmaßnahmen notwendig sind und/ oder die Funktionsfähigkeit des Whirlpools in Frage gestellt ist.

Hiervon ausgehend liegt der Erfindung die Aufgabe zugrunde, die Steuereinrichtung dahingehend weiterzubilden, daß eine funktionssichere Handhabung gewährleistet ist. Die Steuerungseinrichtung soll einen kompakten und benutzerfreundlichen Aufbau aufweisen und den Anforderungen der Praxis entsprechen.

Die Lösung dieser Aufgabe erfolgt bei einer Steuerungseinrichtung der genannten Art gemäß den kennzeichnenden Merkmalen des Anspruchs 1.

Die erfindungsgemäß vorgeschlagene Steuerungseinrichtung enthält die Bedienungseinheit, welche, insbesondere bezüglich des Wannenrandes, bedarfsweise in eine erste versenkte Position und ferner in eine zweite herausgefahrene Position verfahrbar ist. Die Bedienungseinheit kann entweder in einem Zwischenboden eingebaut werden, welcher zwischen dem Wannenrand und einer Raumwand in horizontaler Richtung angeordnet ist oder in einer vertikalen Wand, sei es eine Raumwand oder eine Zwischenwand oder ein Raumteiler, angeordnet werden. Die Bedienungseinheit enthält die Tasten zur Steuerung der gewünschten Funktionen des Whirlpools und ist unabhängig von der jeweils eingenommenen Position mit der Wanne verbunden, so daß ein unbeabsichtigtes Verlegen der Bedienungseinheit oder das Hineinfallen in das Wasser des Whir1-pools vermieden werden. Es ist ein Rahmen mit Führungselementen für die Bedienungseinheit vorgesehen. Der Rahmen mit der Bedienungseinheit und den Führungselementen ist eine vormontierte Baueinheit, und kann in einer zugeordneten Ausnehmung des Wannenrandes, vorzugsweise weitgehend flächenbündig, montiert werden. In den eingangs erwähnten alternativen Ausführungsformen ist der Rahmen mit der Bedienungseinheit entsprechend mit dem Zwischenboden, dem Raumteiler oder dergleichen in einer zugeordneten Ausnehmung, vorzugsweise weitgehend flächenbündig, zu montieren.

In besonders zweckmäßiger Weise ist die Bedienungseinheit mit dem Tastenfeld in Abhängigkeit vom Wasserstand in der Wanne aus dem Rahmen und somit über den Wannenrand herausfahrbar bzw. in den Rahmen wieder versenkbar.

Hierzu ist an der Wanne ein Wasserstandssensor angeordnet, welcher beim Erreichen eines vorgebbaren Wasserstands der Wanne das Herausfahren der Bedienungseinheit veranlaßt und/oder beim Unterschreiten eines vorgebbaren Wasserstandes ein Signal zum Zurückfahren der Bedienungseinheit in den Rahmen abgibt.

Weiterbildungen und besondere Ausgestaltungen der Erfindung sind in den Unteransprüchen sowie der nachfolgenden Beschreibung angegeben.

Die Erfindung wird nachfolgend anhand des in der Zeichnung dargestellten Ausführungsbeispiels näher erläutert. Es zeigen:
- Fig. 1: eine schematische Darstellung der Steuerungseinrichtung,
- Fig. 2: eine Aufsicht von oben auf die Steuerungseinrichtung gemäß Fig. 1

Fig. 1 zeigt eine Bedienungseinheit 2 mit einem Tastenfeld 4, welches eine Anzahl von Tasten 6, Symbolen 8 sowie Anzeigen 10 für die jeweils zu steuernden Funktionen des Whirlpools aufweist. Das Tastenfeld 4 ist in einem Gehäuse 12 angeordnet, welches bezüglich eines Rahmens 14 mittels Führungselementen 16, welche hier bevorzugt eine Führungsstange enthalten, in Richtung eines Pfeiles 18 bewegbar angeordnet ist.

Die Steuerungseinrichtung ist in einer Ausnehmung 20 eines Randes 22 eines Whirlpools angeordnet. Der Rahmen 14 besitzt oben eine Frontplatte 23 mit einer Oberfläche 24 und liegt mit einem schmalen Rand 26 auf der Oberkante 28 des Wannenrandes 22 auf. Abgesehen von der geringen Höhe des Randes 26 liegt die Oberläche 24 im wesentlichen bündig mit der Oberkante 28 des Whirlpoolrandes 22. Die Bedienungseinheit 2 ist in ihrer ersten, eingefahrenen Position dargestellt, in welcher die obere Frontfläche 30 der Bedienungseinheit 2 gleichfalls im wesentlichen bündig mit der Oberfläche 24 und/oder der Oberkante 28 des Randes 22 des Whirlpools liegt.

Die Bedienungseinheit 2 ist auf einem Träger 32 angeordnet, welcher bezüglich den Führungselementen 16 gleichfalls in Richtung des Pfeiles 18 linear bewegbar ist. Wie ersichtlich, ist seitlich der Bedienungseinheit 2 auf der einen Seite das als eine vorzugsweise zylindrische Stange ausgebildete Führungselement 16 vorgesehen, welches von einem mit dem Träger 32 verbundenen Führungskörper 34 umgeben ist. Der Führungskörper 34 enthält eine Anzahl von Kugeln, welche eine leichtgängige Bewegbarkeit bezüglich der Stange bzw. des Führungselementes 16 ermöglicht. Auf der anderen Seite des Rahmens 14 ist eine Gewindestange 36 drehbar angeodnet, welche mit einem Getriebeelement 38 zusammenwirkt. Dieses Getriebeelement 38 enthält vorzugsweise eine mit der Gewindestange 36 korrespondierende Gewindemutter und ist mit dem genannten Träger 32 fest verbunden. Durch Drehen der Gewindestange 36 kann die Bedienungseinheit 2 in Richtung des Pfeiles 18 aus dem Rahmen 14 in die zweite Position herausgefahren werden oder nach Änderung der Drehrichtung der Gewindestange 36 wieder in die dargestellte erste Position zurückgefahren werden. Zur Drehung der Gewindestange 36 ist ein kleiner elektrischer Motor 40 vorgesehen, welcher über einen Riementrieb 42 mit der Gewindespindel 36 in Wirkverbindung steht. Der Motor 40 ist als kleiner Mikromotor ausgebildet und auf einer Halterung 44 gelagert, welche mit dem Rahmen 14 fest verbunden ist. Die Halterung 44 ist ferner zur Befestigung des Führungselements 16 und Aufnahme eines Lagers 46 für die Gewindespindel 36 ausgebildet. An den oberen Enden sind die Führungsstange 16 sowie die Gewindespindel 36 in der oberen Frontplatte 23 des Rahmens 14 befestigt, bzw. mittels eines zweiten Lagers 47 drehbar gelagert.

Anstelle der hier dargestellten besonderen Ausbildung der Antriebseinheit mit dem Motor 40 und der Gewindespindel 36 können im Rahmen der Erfindung auch andere Hubeinrichtungen oder Betätigungseinrichtungen zum Bewegen der Bedienungseinheit 2 aus der dargestellten ersten Position in die aus dem Rahmen 14 nach oben heraus gefahrene zweite Position vorgesehen sein. So können zum Beispiel zwischen dem Träger 32 und der Halterung 44 Federn angeordnet sein, wie es mittels strichpunktierten Linien 48 angedeutet ist. In der eingefahrenen Position sind die Federn 40 zusammengedrückt, wobei mittels Sperrklinken oder ähnlichem eine Arretierung der Bedienungseinheit 2 vorgenommen wird. Durch Lösen der Sperrklinken oder sonstigen Arretierungsmitteln kann durch die vorgespannen Federn der Träger 32 und/oder die Bedienungseinheit 2 nach oben in der erforderlichen Weise herausgefahren werden. Das Lösen der Bedienungseinheit kann erfindungsgemäß manuell oder elektrisch bzw. elektromechanisch, beispielsweise mittels Schaltern, Relais oder sonstigen steuerbaren Verriegelungsmitteln, erfolgen. Das Versenken der Bedienungseinheit 2 kann manuell durch Einschieben der Bedienungseinheit 2 in den Rahmen 14 oder gleichfalls mittels einer elektrischen Steuerung erfolgen. Mittels eines Kabels 50 erfolgt die elektrische Verbindung der Bedienungseinheit 2 sowie des Motors 40 oder der anderen elektrischen Steuerungsmittel mit einer hier nicht weiter dargestellten elektrischen Steuereinheit.

Die Bedienungseinheit 2 ist bezüglich des Trägers 32 mittels eines Lagers 52 um eine Längsachse 54 drehbar angeordnet. Das Lager 52 ist derart ausgebildet und angeordnet, daß in der herausgefahrenen zweiten Position die Bedienungseinheit 2 um die Längsachse 54 drehbar ist. Ein Benutzer kann in der genannten zweiten Position nach Bedarf die Bedienungseinheit 2 bezüglich des Wannenrandes verdrehen. Der Träger 32 ist in besonders zweckmäßiger Weise entsprechend der Ausnehmung 20 in der oberen Frontplatte 48 ausgebildet und kann in diese teilweise hineinfahren. Bei Benutzung der Bedienungseinheit 2 in der zweiten Position auftretende Kräfte oder Momente werden damit in zweckmäßiger Weise unmittelbar auf die Frontplatte 23 und den Rahmen übertragen und von dem Führungselement 16 und/oder der Gewindestange 36 ferngehalten.

Fig. 2 zeigt eine Aufsicht auf die Steuerungseinrichtung, wobei die in der Ausnehmung 20 der oberen Frontplatte 23 versenkte Bedienungseinheit 2 zu erkennen sind. In der zurückgefahrenen ersten Position der Bedienungseinheit 2 ist lediglich die Stirnfläche 13 für einen Benutzer zugänglich, wobei diese Stirnfläche 13 im wesentlichen flächenbündig mit der Oberfläche 24 der Frontplatte 48 und/oder der Oberkante 28 des Wannenrandes 26 liegt. Das Gehäuse 12 der Bedienungseinheit 2 besitzt zwei zueinander im wesentlichen parallele Längskanten 56, 57, welche zueinander einen Abstand 58 von nur wenigen cm aufweisen. Die Frontplatte 23 des Rahmens 14 weist zwei Längsseiten 60, 61 auf, welche vorzugsweise parallel zueinander und/oder zu den Längskanten 56, 57 der Bedienungseinheit verlaufen. Die Frontplatte 23 besitzt eine Breite 62 und eine Länge 64, welche um einen vorgegebenen Faktor größer als die Breite 62 ist. Dieser Faktor des Längen-Breitenverhältnisses liegt zweckmäßig zwischen 3 bis 7, vorzugsweise zwischen 4 bis 6, und beträgt insbesondere im wesentlichen 5. Die erfindungsgemäße Steuerungseinrichtung ist somit recht schmal ausgebildet und kann problemlos oben selbst auf sehr schmale Wannenränder angeordnet werden. In einem besonderen Ausführungsbeispiel beträgt die Breite 52 3,5 cm, während die Länge 64 17 cm groß ist. Aufgrund derart kleiner Abmessungen der Frontplatte und/oder des Rahmens 14 ist eine problemlose Montage gewährleistet.

In einer besonderen Ausgestaltung ist ein Wasserstandssensor 66 vorgesehen, welcher an der Wand 68 des Whirlpools in geeigneter Höhe angeordnet ist. Dieser Sensor 66 ist vorzugsweise als ein induktiver oder kapazitiver Sensor ausgebildet, welcher an der Außenseite des Wannenrandes angeordnet ist. Der Wasserstandssensor 66 ist mit der erwähnten Steuereinheit verbunden und gibt in Abhängigkeit des Wasserstandes ein elektrisches Signal. Wird in die Wanne Wasser eingelassen, wird mittels des Sensors 66 ein Kontakt und/oder ein Signal ausgelöst, durch welches das Herausfahren der Bedienungseinheit 2 gesteuert wird. Die Bedienungseinheit wird soweit nach oben aus dem Rahmen 14 herausgefahren, daß ihre Unterkante über der Oberfläche 24 der Frontplatte 23 sich befindet. Die Bedienungseinheit 2 kann in dieser zweiten Position nunmehr um die Längsachse 54 in der gewünschten Weise von einem Benutzer gedreht werden. Wird das Wasser aus der Wanne abgelassen, so wird mittels des Wasserstandssensors 66 wiederum ein Kontakt und/oder Signal gegeben, um die Bedienungseinheit 2 zurückzufahren. Das Zurückfahren der Bedienungseinheit ist nur dann möglich, wenn sie die in der Zeichnung dargestellte Nullposition bezüglich der Längsachse 54 eingenommen hat. Daher ist in zweckmäßiger Weise ein Winkelsensor vorgesehen, welcher die momentane Winkelstellung der Bedienungseinheit 2 bezüglich des Rahmens und/oder bezüglich des Trägers 32 erfaßt. Auch dieser Winkelsensor ist mit der elektrischen Steuereinheit verbunden.

### Bezugszeichen

- 2: Bedienungseinheit
- 4: Tastenfeld
- 6: Taste / Schalter
- 10: Anzeige
- 12: Gehäuse
- 13: Stirnfläche
- 14: Rahmen
- 16: Führungselement/Stange
- 18: Pfeil
- 20: Ausnehmung
- 22: Rand eines Whirlpools
- 23: Frontplatte
- 24: Oberfläche
- 26: Rand von 23
- 28: Oberkante von 22
- 30: Frontfläche von 2
- 32: Träger
- 34: Führungskörper
- 36: Gewindespindel
- 38: Getriebeelement
- 40: Motor
- 42: Riementrieb
- 44: Halterung
- 46, 47: Lager
- 48: strichpunktierte Linie
- 50: Kabel
- 52: Lager
- 54: Längsachse
- 56, 57: Längskante
- 58: Abstand
- 60, 61: Längsseiten von 23
- 62: Breite
- 64: Länge
- 66: Wasserstandssensor
- 68: Wand

## Patentansprüche

1. Steuerungseinrichtung für einen Whirlpool, enthaltend eine Bedienungsheinheit (2) mit Tasten zur Steuerung wenigstens einer Funktion des Whirlpools, wobei die Bedienungseinheit (2) bezüglich des Whirlpools bewegbar angeordnet ist,
**dadurch gekennzeichnet, daß** ein Rahmen (14) mit Führungselementen (16) für die Bedienungseinheit (2) vorgesehen ist und in eine Ausnehmung des Whirlpoolrandes (22) eines Zwischenbodens oder einer Wand eingesetzt ist und daß eine Antriebseinheit oder eine Betätigungseinrichtung zum Bewegen der Bedienungseinheit (2) in eine erste in den Rahmen (14) versenkte Position sowie in eine zweite aus dem Rahmen (14) herausgefahrene Position vorgesehen ist.

2. Steuerungseinrichtung nach Anspruch 1, **dadurch gekennzeichnet, daß** die Bedienungseinheit (2) auf einem bewegbaren Träger (32) angeordnet ist und daß der Träger (32) derart bewegbar ist, daß die Bedienungseinheit (2) wahlweise die erste oder die zweite Position einnimmt.

3. Steuerungseinrichtung nach Anspruch 2, **dadurch gekennzeichnet, daß** der Träger (32) linear bewegbar ist.

4. Steuerungseinrichtung nach Anspruch 2 oder 3, **dadurch gekennzeichnet, daß** die Bedienungseinheit (2) auf dem Träger (32) mittels eines Lagers (52) drehbar angeordnet ist.

5. Steuerungseinrichtung nach einem der Ansprüche 1 bis 4, **dadurch gekennzeichnet, daß** die Bedienungseinheit (2) um eine Achse (54) drehbar bezüglich des Rahmens (14) angeordnet ist.

6. Steuerungseinrichtung nach Anspruch 5, **dadurch gekennzeichnet, daß** die Achse (54) parallel zu den Führungselementen (16) angeordnet ist.

7. Steuerungseinrichtung nach einem der Ansprüche 1 bis 6, **dadurch gekennzeichnet, daß** die Antriebseinheit einen Motor (40) aufweist.

8. Steuerungseinrichtung nach einem der Ansprüche 1 bis 7, **dadurch gekennzeichnet, daß** ein Sensor (66) zur Erfassung des Wasserstandes im Whirlpool vorgesehen ist, wobei mittels des Sensors (66) die Bewegung der Bedienungseinheit (2) steuerbar ist.

9. Steuerungseinrichtung nach einem der Ansprüche 1 bis 8, **dadurch gekennzeichnet, daß** ein Sensor zur Erfassung der Winkelstellung der Bedienungseinheit bezüglich des Whirlpools vorgesehen ist.

10. Steuerungseinrichtung nach Anspruch 9, **dadurch gekennzeichnet, daß** der genannte Sensor zur Erfassung der Winkelstellung der Bedienungseinheit bezüglich des Rahmens (14) und/oder des Trägers (32) vorgesehen ist.

## Claims

1. A control device for a whirlpool, comprising an operating unit (2) with pushbuttons for controlling at least one function of the whirlpool, wherein the operating unit (2) is arranged such that it can be moved relative to the whirlpool,
**characterized by** the fact that a frame (14) with guide elements (16) for the operating unit (2) is inserted into a recess in the whirlpool edge (22), an intermediate bottom or a wall, and by the fact that a driving unit or an actuating device is provided for moving the operating unit (2) into a first position in which it is retracted into the frame (14) and into a second position in which it protrudes from the frame (14).

2. The control device according to Claim 1, **characterized by** the fact that the operating unit (2) is arranged on a movable carrier (32), and by the fact that the carrier (32) can be moved such that the operating unit (2) selectively assumes the first or the second position.

3. The control device according to Claim 2, **characterized by** the fact that the carrier (32) can be moved linearly.

4. The control device according to Claim 2 or 3, **characterized by** the fact that the operating unit (2) is rotatably arranged on the carrier (32) by means of a bearing (52).

5. The control device according to one of Claims 1 - 4, **characterized by** the fact that the operating unit (2) is arranged such that it can be turned relative to the frame (14) about an axis (54).

6. The control device according to Claim 5, **characterized by** the fact that the axis (54) is arranged parallel to the guide elements (16).

7. The control device according to one of Claims 1 - 6, **characterized by** the fact that the driving unit contains a motor (40).

8. The control device according to one of Claims 1 - 7, **characterized by** the fact that a sensor (66) is provided for determining the water level in the whirlpool, wherein the movement of the operating unit (2) can be controlled by means of the sensor (66).

9. The control device according to one of Claims 1 - 8, **characterized by** the fact that a sensor is provided for determining the angular position of the operating unit relative to the whirlpool.

10. The control device according to Claim 9, **characterized by** the fact that said sensor is provided for determining the angular position of the operating unit relative to the frame (14) and/or the carrier (32).

## Revendications

1. Appareil de commande pour une baignoire de balnéothérapie, comprenant une unité de service (2) avec des touches pour la commande d'au moins une fonction de la baignoire de balnéothérapie, l'unité de service (2) étant disposée de façon mobile par rapport à l'unité de service,
**caractérisé en ce qu'**un cadre (14) avec des éléments de commande (16) est prévu pour l'unité de service (2) et est insérée dans un évidement du bord de la baignoire de balnéothérapie (22) d'un fond intermédiaire ou d'une paroi et **en ce qu'**une unité d'entraînement ou un dispositif d'actionnement est prévu pour le déplacement de l'unité de service (2) dans une première position basculée dans le cadre (14) et dans une deuxième position sortie du cadre (14).

2. Appareil de commande selon la revendication 1, **caractérisé en ce que** l'appareil de commande (2) est disposé sur un support (32) mobile et **en ce que** le support (32) est susceptible de se déplacer de telle façon que l'appareil de commande (2) occupe au choix la première ou la deuxième position.

3. Appareil de commande selon la revendication 2, **caractérisé en ce que** le support (32) est susceptible de se déplacer sur un plan linéaire.

4. Appareil de commande selon la revendication 2 ou 3, **caractérisé en ce que** l'appareil de commande (2) est disposé de façon à pouvoir tourner sur le support (32) au moyen d'un palier (52).

5. Appareil de commande selon l'une quelconque des revendications 1 à 4, **caractérisé en ce que** l'appareil de commande (2) est disposé de façon à pouvoir tourner autour d'un axe (54) par rapport au cadre (14).

6. Appareil de commande selon la revendication 5, **caractérisé en ce que** l'axe (54) est disposé parallèlement aux éléments de guidage (16).

7. Appareil de commande selon l'une quelconque des revendication 1 à 6, **caractérisé en ce que** l'unité d'entraînement présente un moteur (40).

8. Appareil de commande selon l'une quelconque des revendications 1 à 7, **caractérisé en ce qu'**un capteur (66) est prévu pour l'enregistrement du niveau d'eau dans la baignoire de balnéothérapie, le déplacement de l'appareil de commande (2) pouvant être contrôlé au moyen du capteur (66).

9. Appareil de commande selon l'une quelconque des revendications 1 à 8, **caractérisé en ce qu'**un capteur est prévu pour l'enregistrement de la position angulaire de l'appareil de commande par rapport à la baignoire de balnéothérapie.

10. Appareil de commande selon la revendication 9, **caractérisé en ce que** le capteur cité est prévu pour l'enregistrement de la position angulaire de l'appareil de commande par rapport au cadre (14) et/ou au support (32).
